# EUROPÄISCHE PATENTSCHRIFT

(11) **EP 1 646 116 B1**
(45) Veröffentlichungstag und Bekanntmachung des Hinweises auf die Patenterteilung: **23.01.2008**
(21) Anmeldenummer: 04292409.2
(22) Anmeldetag: 11.10.2004
(51) Int. Cl.: H01R 33/06, H01R 33/94

(54) **Leuchteinheit für den Automotivebereich**
Lightning unit for the automotive domain
Unité d'éclairage pour le domaine automobile

(43) Veröffentlichungstag der Anmeldung: 12.04.2006
(73) Patentinhaber: ULO Fahrzeugtechnik GmbH, 73312 Geislingen/Steige (DE); Philips Intellectual Property & Standards GmbH, 20099 Hamburg (DE)
(72) Erfinder: Nadenau, Thomas Mathias, 52076 Aachen (DE); Alting von Geusau, Jeroen Emmanuel Peter Maria, 28300 Champol (FR); Krijne, Johannes, 5663AX Geldrop (NL); Widmer, Karl-Heinz, 89081 Ulm (DE); Areh, Marko, Radlje ob Dravi (SI)
(74) Vertreter: Jackisch-Kohl, Anna-Katharina

(56) Entgegenhaltungen:
- FR-A1- 2 805 405

## Beschreibung

Die Erfindung betrifft eine Leuchteinheit für den Automotivebereich nach dem Oberbegriff des Anspruches 1.

Es sind Leuchteinheiten im Automotivebereich bekannt, bei denen das als Glühlampe ausgebildete Leuchtmittel Ober ein Zwischenblech oder Kontaktblech mit dem elektrischen Verbinder elektrisch leitend verbunden ist. Dieses Kontaktblech muss gesondert Im Leuchtmittelsockel befestigt werden. Dies ist aufwendig und kostspielig.

Es ist eine Leuchteinheit bekannt (FR-A-2 805 405), bei der das Leuchtmittel Kontakte aufweist, die mit rechtwinklig abgewinkelten Laschen von metallischen Kontaktelementen verschweißt sind. Aufgrund der rechtwinkligen Gestaltung müssen die Kontaktelemente zunächst montiert, dann das Leuchtmittel rechtwinklig aufgesteckt, die Kontakte des Leuchtmittels mit den Kontaktelementen verschweißt und anschließend eine Zugangsöffnung des Kupplungsstückes geschlossen werden.

Der Erfindung liegt die Aufgabe zugrunde, die gattungsgemäße Leuchteinheit so auszubilden, dass die elektrische Verbindung zwischen dem Leuchtmittel und dem elektrischen Verbinder einfach und kostengünstig möglich ist.

Diese Aufgabe wird bei der gattungsgemäßen Leuchteinheit erfindungsgemäß mit den kennzeichnenden Merkmalen des Anspruches 1 gelöst.

Bei der erfindungsgemäßen Leuchteinheit ist für das Leuchtmittel das Kupplungsstück vorgesehen, mit dem das Leuchtmittel mit dem elektrischen Verbinder kuppelbar ist. Aufgrund der Kupplungsverbindung ist eine einfache und zuverlässige elektrische Verbindung zwischen dem Leuchtmittel und dem elektrischen Verbinder gewährleistet. Bei der Montage wird das Leuchtmittel mit den Kontaktstiften durch die Durchtrittsöffnungen des Leuchtmittelhalters gesteckt. Anschließend muss nur noch der elektrische Verbinder eingesetzt werden.

Bei der Lösung nach Anspruch 12 sind die Kontaktstifte des Leuchtmittels durch Verlängerungsstifte verlängert. Dadurch können die Kontaktstifte über die Verlängerungsstifte direkt mit dem elektrischen Verbinder verbunden werden. Die Verlängerungsstifte lassen sich problemlos an den Kontaktstiften befestigen, so dass eine kostengünstige Herstellung und Montage gewährleistet ist.

Die Erfindung wird anhand eines in der Zeichnung dargestellten Ausführungsbeispiels näher erläutert. Es zeigen
- Fig. 1: in Seitenansicht eine Glühlampe und einen Glühlampenhalter der erfindungsgemäßen Leuchteinheit,
- Fig. 2: die Glühlampe und den Glühlampenhalter gemäß Fig. 1 in einer Ansicht in Richtung des Pfeils II in Fig. 1,
- Fig. 3: eine Draufsicht auf die Glühlampe und den Glühlampenhalter gemäß Fig. 1,
- Fig. 4: einen Schnitt längs der Linie A-A in Fig. 3,
- Fig. 5: einen Schnitt längs der Linie B-B in Fig. 3,
- Fig. 6: die Einzelheit C in Fig. 4 in vergrößerter Darstellung,
- Fig. 7: die Einzelheit D in Fig. 5 in vergrößerter Darstellung
- Fig. 8: die Glühlampe und den Glühlampenhalter vor dem Zusammenfügen,

- Fig. 9: die Glühlampe und den Glühlampenhalter in zusammengefügtem Zustand.

Die Fig. 1 bis 5 zeigen annähernd im Maßstab 1:1 eine Glühlampe 1, die in einem Glühlampenhalter 2 aufgenommen ist. Die Glühlampe 1 ist vorteilhaft eine HiPer-Glühlampe (High Performance-Glühlampe), die bekannt ist und daher auch nicht näher beschrieben wird und sich durch eine hohe Lebensdauer auszeichnet. Diese Glühlampe 1 hat einen Sockel 3, mit dem die Glühlampe 1 in den Glühlampenhalter 2 in noch zu beschreibender Weise gesteckt wird. Über den Sockel 3 ragen zwei Kontaktstifte 4, über welche die Stromversorgung erfolgt. An diese Kontaktstifte 4 sind Verlängerungsstifte 5 angesetzt, die vorteilhaft durch Laserschweißen an die Kontaktstifte 4 angeschweißt werden. Vorteilhaft haben die Kontaktstifte 4 und die Verlängerungsstifte 5 gleichen Durchmesser (Fig. 6 bis 8). Die Verlängerungsstifte 5 sind vorteilhaft sogenannte MQS-Stifte, die einen viereckigen Querschnitt haben.

Der Sockel 3 ist etwa in halber Höhe außenseitig mit einem umlaufenden ringförmigen Vorsprung 6 versehen, der in Einbaulage der Glühlampe 1 von Rastzungen 7 des Glühlampenhalters 2 übergriffen wird (Fig. 7 und 8). Der Vorsprung 6 befindet sich in Höhe einer radialen Ringschulterfläche 8, mit der der Sockel 3 auf einer Anlagefläche 9 des Glühlampenhalters 2 aufliegt (Fig. 6 und 9). An die ebene Ringschulterfläche 8 schließt ein im Durchmesser verringerter Endabschnitt 10 an, der eine ebene Stirnseite 11 aufweist. Über sie stehen die Kontaktstifte 4 über.

Der Glühlampenhalter 2 hat ein Gehäuse 12, das im Ausführungsbeispiel ovalen Umriß aufweist. Das Gehäuse 12 ist an seinem von der Glühlampe 1 abgewandten Ende offen. Mit diesem offenen Ende wird das Gehäuse 12 auf einen (nicht dargestellten) herkömmlichen Verbinder gesteckt, über den die Leuchteinheit an eine Strom/Spannungsquelle angeschlossen ist. Dieser Verbinder liegt an der Innenwand des Gehäuses 12 an und nimmt die Verlängerungsstifte 5 auf. Je nach Ausbildung des Verbinders kann das Gehäuse 12 auch einen entsprechend anderen Umriß haben.

Das Gehäuse 12 ist an seinem der Glühlampe 1 zugewandten Ende durch einen Boden 13 geschlossen, der zwei Durchtrittsöffnungen 14, 15 für die Verlängerungsstifte 5 aufweist. Die Durchtrittsöffnungen 14, 15 sind gleich ausgebildet und haben einen kegelförmigen Einführungsabschnitt 16, 17, der in einen zylindrischen Abschnitt 18, 19 übergeht. Die Einführungsabschnitte 16, 17 verjüngen sich in Richtung auf die zylindrischen Abschnitte 18, 19. Aufgrund der kegelförmigen Einführungsabschnitte 16, 17 können die Verlängerungsstifte 5 beim Einsetzen der Glühlampe 1 in den Glühlampenhalter 2 sicher in die Durchtrittsöffnungen 14, 15 gelangen.

In Höhe des Bodens 13 ist der Glühlampenhalter 2 mit einem radial nach außen ragenden umlaufenden Flansch 20 versehen, von dem über den Umfang verteilt mehrere Rastzungen 7 abstehen. Im Ausführungsbeispiel sind vier Rastzungen 7 vorgesehen, die gleichmäßig verteilt über den Umfang des Flansches 20 vorgesehen sind und radialen Abstand von den Durchtrittsöffnungen 14, 15 haben. Auf dem Flansch 20 liegt ein Dichtring 21 auf, der gleichen Außendurchmesser wie der Flansch 20 hat und mit seinem radial inneren Rand in eine Ringnut 22 eingreift, die am äußeren Umfang eines ringförmigen Vorsprunges 23 vorgesehen ist. Von ihm stehen die Rastzungen 7 etwa vertikal ab. Zwei diametral einander gegenüberliegende Rastzungen sind am freien Ende mit einem radial nach außen ragenden Flansch 24 versehen, der sich über die Umfangslänge dieser Rastzungen 7 erstreckt, die Teil eines Bajonettverschlusses sind, mit dem der Glühlampenhalter 2 in einer Leuchte montiert werden kann.

Der Glühlampenhalter 2 ist vorteilhaft einstückig ausgebildet, so daß er in einem Arbeitsgang kostengünstig gefertigt werden kann. Der Dichtring 21 besteht vorteilhaft aus einem anderen Material als der Glühlampenhalter 2. Der Glühlampenhalter 2 ist ein Spritzgußteil und besteht beispielsweise aus Polyamid 6.6 mit einem Anteil von 30 % Glasfaser. Der Dichtring 21, der beispielsweise aus einem technischen Elastomer besteht, wird in der Spritzgußform an den Glühlampenhalter 2 angespritzt.

Fig. 8 zeigt die Glühlampe 1 vor dem Einsetzen in den Glühlampenhalter 2. Beim Zusammenstecken können die Verlängerungsstifte 5 infolge der konischen Einführungsabschnitte 16, 17 problemlos in die Durchtrittsöffnungen 14, 15 des Glühlampenhalters 2 gesteckt werden. Die Glühlampe 1 wird so weit eingesteckt, bis die Stirnseite 11 des Glühlampensockels 3 auf der Anlagefläche 9 des Glühlampenhalters 2 aufliegt. Beim Einsteckvorgang werden die Rastzungen 7 durch den umlaufenden Vorsprung 6 des Glühlampensockels 3 elastisch nach außen gebogen, bis die an den freien Enden der Rastzungen 7 vorgesehenen Rastvorsprünge den Ringvorsprung 6 des Glühlampensockels 3 übergreifen (Fig. 9). Auf diese Weise sind die Glühlampe 1 und der Glühlampenhalter 2 sicher miteinander verbunden. In dieser verclipsten Lage befindet sich die Schweißstelle 25 zwischen den Kontaktstiften 4 und den Verlängerungsstiften 5 in den Durchtrittsöffnungen 14, 15. Wie Fig. 9 zeigt, liegen die Schweißstellen 25 in den kegelförmigen Einführungsabschnitten 16, 17. Die Verlängerungsstifte 5 sind dadurch in den zylindrischen Abschnitten 18, 19 der Durchtrittsöffnungen 14, 15 einwandfrei geführt und fixiert. Wird der Glühlampenhalter 2 auf den Verbinder aufgesteckt, dann ist durch diese Fixierung und Führung sichergestellt, daß die Verlängerungsstifte 5 in die entsprechenden Stecköffnungen des Verbinders zuverlässig gelangen.

Die Innenwand 26 des Gehäuses 12 bildet eine Dichtfläche, an welcher der Verbinder dichtend anliegt.

Die Leuchteinheit aus Glühlampe 1 und Glühlampenhalter 2 kann im gesamten Automotive-Bereich eingesetzt werden, so als Blinkleuchte, Zusatzblinker, Schlußlicht, Bremslicht, Nebelschlußlicht, Rückfahrlicht, Signallicht, Innenbeleuchtungslicht und dergleichen. Die Glühlampe 1 kann für die jeweils vorhandenen Bordspannungen verwendet werden, so für 12 Volt, 19 Volt oder 24 Volt. Da die Innenwand 26 des Gehäuses 12 als Dichtfläche wirksam ist, ergibt sich eine optimale Wasserdichtheit.

Der Glühlampenhalter 2 kann aus jedem geeigneten spritzgußfähigen Kunststoff hergestellt werden. Während des Spritzgußverfahrens wird der Dichtring 21 angespritzt.

## Patentansprüche

1. Leuchteinheit für den Automotivebereich, mit mindestens einem Leuchtmittel (1), vorzugsweise einer Glühlampe, dessen Kontakte (4, 5) mit einem elektrischen Verbinder zu verbinden sind, und mit mindestens einem Leuchtmittelhalter (2), der mit dem Leuchtmittel (1) verbindbar ist und der wenigstens ein Kupplungsstück (12) für den elektrischen Verbinder aufweist,
**dadurch gekennzeichnet, dass** die Kontakte (4, 5) des Leuchtmittels
(1) Kontaktstifte sind, die durch Durchtrittsöffnungen (14, 15) im Leuchtmlttelhalter (2) In das Kupplungsstück (12) ragen und mit dem Verbinder verbindbar sind.

2. Leuchteinheit nach Anspruch 1,
**dadurch gekennzeichnet, dass** der Leuchtmittelhalter (2) rastend mit dem Leuchtmittel (1) verbunden ist.

3. Leuchteinheit nach Anspruch 2,
**dadurch gekennzeichnet, dass** der Leuchtmittelhalter (2) wenigstens eine Rastzunge (7) aufweist.

4. Leuchteinheit nach einem der Ansprüche 1 bis 3,
**dadurch gekennzeichnet, dass** das Leuchtmittel (1) einen Sockel (3) aufweist, der im Umfangsbereich mit mindestens einem Rastgegenstück (6) versehen ist.

5. Leuchteinheit nach Anspruch 4,
**dadurch gekennzeichnet, dass** das Rastgegenstück (6) ein um den Sockel (3) umlaufender Vorsprung ist.

6. Leuchteinheit nach einem der Ansprüche 3 bis 5,
**dadurch gekennzeichnet, dass** die Rastzunge (7) vom Kupplungsstück (12) absteht.

7. Leuchteinheit nach einem der Ansprüche 1 bis 6,
**dadurch gekennzeichnet, dass** das Kupplungsstück (12) ein Gehäuse des Leuchtmittelhalters (2) ist.

8. Leuchteinheit nach einem der Ansprüche 1 bis 7,
**dadurch gekennzeichnet, dass** die Durchtrittsöffnungen (14, 15) in einem Boden (13) des Kupplungsstückes (12) vorgesehen sind.

9. Leuchteinheit nach einem der Ansprüche 1 bis 8,
**dadurch gekennzeichnet, dass** die Durchtrittsöffnungen (14, 15) jeweils einen kegelförmig ausgebildeten Einführungsabschnitt (16, 17) aufweisen, der sich in Steckrichtung des Leuchtmittels (1) verringert.

10. Leuchteinheit nach Anspruch 9,
**dadurch gekennzeichnet, dass** die Einführungsabschnitte (16, 17) in Führungsabschnitte (18, 19) übergehen.

11. Leuchteinheit nach Anspruch 10,
**dadurch gekennzeichnet, dass** die Führungsabschnitte (18, 19) konstanten Querschnitt haben.

12. Leuchteinheit, nach einem der Ansprüche 1 bis 11,
**dadurch gekennzeichnet, dass** die Kontaktstifte des Leuchtmittels (1) durch leuchtmittelseitige Kontaktelemente (4) und an diese angeschlossene Verlängerungsstifte (5) gebildet sind.

13. Leuchteinheit nach Anspruch 12,
**dadurch gekennzeichnet, dass** die Verlängerungsstifte (5) an die Kontaktelemente (4) angeschweißt sind.

14. Leuchteinheit nach Anspruch 12 oder 13,
**dadurch gekennzeichnet, dass** die Verbindungsstellen (25) zwischen den Kontaktelementen (4) und den Verlängerungsstiften (5) in den Durchtrittsöffnungen (14, 15) des Kupplungsstückes (12) des Leuchtmittelhalters (2) liegen.

15. Leuchteinheit nach einem der Ansprüche 12 bis 14,
**dadurch gekennzeichnet, dass** die Verlängerungsstifte (5) in das Kupplungsstück (12) ragen.

16. Leuchteinheit nach einem der Ansprüche 1 bis 15,
**dadurch gekennzeichnet, dass** der Leuchtmittelhalter (2) ein Spritzgussteil ist.

17. Leuchteinheit nach einem der Ansprüche 1 bis 16,
**dadurch gekennzeichnet, dass** an den Leuchtmittelhalter (2) wenigstens eine Dichtung (21) angespritzt ist.

18. Leuchteinheit nach einem der Ansprüche 7 bis 17,
**dadurch gekennzeichnet, dass** die Innenseite (26) des Gehäuses (12) des Leuchtmittelhalters (2) eine Dichtfläche für den elektrischen Verbinder ist.

19. Leuchteinheit nach einem der Ansprüche 1 bis 18,
**dadurch gekennzeichnet, dass** der Leuchtmittelhalter (2) mittels eines Bajonettverschlusses (24) in einer Baueinheit befestigbar ist.

20. Leuchteinheit nach einem der Ansprüche 1 bis 19,
**dadurch gekennzeichnet, dass** das Leuchtmittel (1) eine HiPer (High Performance)-Glühlampe ist.

## Claims

1. Lighting unit for the automotive sector, with at least one luminous means (1), preferably, an incandescent lamp, whose contacts (4, 5) are to be connected to an electrical connector, and with at least one luminous means holder (2), which can be connected to the luminous means (1) and which has at least one coupling piece (12) for the electrical connector, **characterized in that** the contacts (4, 5) of the luminous means (1) are contact pins, which protrude into the coupling piece (12) through through-openings (14, 15) in the luminous means holder (2) and can be connected to the connector.

2. Lighting unit according to Claim 1, **characterized in that** the luminous means holder (2) is connected in latching fashion to the luminous means (1).

3. Lighting unit according to Claim 2, **characterized in that** the luminous means holder (2) has at least one latching tongue (7).

4. Lighting unit according to one of Claims 1 to 3, **characterized in that** the luminous means (1) has a cap (3), which is provided with at least one mating latching piece (6) in the circumferential region.

5. Lighting unit according to Claim 4, **characterized in that** the mating latching piece (6) is a projection running around the periphery of the cap (3).

6. Lighting unit according to one of Claims 3 to 5, **characterized in that** the latching tongue (7) protrudes from the coupling piece (12).

7. Lighting unit according to one of Claims 1 to 6, **characterized in that** the coupling piece (12) is a housing of the luminous means holder (2).

8. Lighting unit according to one of claims 1 to 7, **characterized in that** the through-openings (14, 15) are provided in a base (13) of the coupling piece (12).

9. Lighting unit according to one of Claims 1 to 8, **characterized in that** the through-openings (14, 15) each have a conical insertion section (16, 17), which is reduced in the plug-in direction of the luminous means (1).

10. Lighting unit according to Claim 9, **characterized in that** the insertion sections (16, 17) become guide sections (18, 19).

11. Lighting unit according to Claim 10, **characterized in that** the guide sections (18, 19) have a constant cross section.

12. Lighting unit according to one of Claims 1 to 11, **characterized in that** the contact pins of the luminous means (1) are formed by contact elements (4) on the luminous-means side and extension pins (5) connected thereto.

13. Lighting unit according to Claim 12, **characterized in that** the extension pins (5) are welded to the contact elements (4).

14. Lighting unit according to Claim 12 or 13, **characterized in that** the connection points (25) between the contact elements (4) and the extension pins (5) lie in the through-openings (14, 15) of the coupling piece (12) of the luminous means holder (2).

15. Lighting unit according to one of Claims 12 to 14, **characterized in that** the extension pins (5) protrude into the coupling piece (12).

16. Lighting unit according to one of claims 1 to 15, **characterized in that** the luminous means holder (2) is an injection-moulded part.

17. Lighting unit according to one of Claims 1 to 16, **characterized in that** at least one seal (21) is injection-moulded onto the luminous means holder (2).

18. Lighting unit according to one of Claims 7 to 17, **characterized in that** the inside (26) of the housing (12) of the luminous means holder (2) is a sealing face for the electrical connector.

19. Lighting unit according to one of Claims 1 to 18, **characterized in that** the luminous means holder (2) can be fastened in a modular unit by means of a bayonet-type closure (24).

20. Lighting unit according to one of Claims 1 to 19, **characterized in that** the luminous means (1) is a HiPer (high performance) incandescent lamp.

## Revendications

1. Unité d'éclairage pour le domaine automobile, comportant au moins un élément d'éclairage (1), de préférence une ampoule, dont les contacts (4, 5) doivent être reliés à un connecteur électrique, et comportant au moins un support d'élément d'éclairage (2), qui peut être relié à l'élément d'éclairage (1) et qui présente au moins un élément de couplage (12) pour le connecteur électrique,
**caractérisée en ce que** les contacts (4, 5) de l'élément d'éclairage (1) sont des broches, qui pénètrent à travers des orifices de passage (14, 15) dans le support d'élément d'éclairage (2) dans l'élément de couplage (12) et peuvent être reliées au connecteur.

2. Unité d'éclairage selon la revendication 1, **caractérisée en ce que** le support d'élément d'éclairage (2) est relié par encliquetage à l'élément d'éclairage (1).

3. Unité d'éclairage selon la revendication 2, **caractérisée en ce que** le support d'élément d'éclairage (2) présente au moins une languette d'encliquetage (7).

4. Unité d'éclairage selon l'une des revendications 1 à 3, **caractérisée en ce que** l'élément d'éclairage (1) présente un socle (3), qui est muni d'au moins un élément d'encliquetage antagoniste (6) dans sa zone périphérique.

5. Unité d'éclairage selon la revendication 4, **caractérisée en ce que** l'élément d'encliquetage antagoniste (6) est une partie saillante s'étendant autour du socle (3).

6. Unité d'éclairage selon l'une des revendications 3 à 5, **caractérisée en ce que** la languette d'encliquetage (7) s'écarte de l'élément de couplage (12).

7. Unité d'éclairage selon l'une des revendications 1 à 6, **caractérisée en ce que** l'élément de couplage (12) est un boîtier du support d'élément d'éclairage (2).

8. Unité d'éclairage selon l'une des revendications 1 à 7, **caractérisée en ce que** les orifices de passage (14, 15) sont prévus dans un fond (13) de l'élément de couplage (12).

9. Unité d'éclairage selon l'une des revendications 1 à 8, **caractérisée en ce que** les orifices de passage (14, 15) présentent respectivement un tronçon d'insertion (16, 17) réalisé en forme de coin, qui se réduit dans la direction d'insertion de l'élément d'éclairage (1).

10. Unité d'éclairage selon la revendication 9, **caractérisée en ce que** les tronçons d'insertion (16, 17) se prolongent en tronçons de guidage (18, 19).

11. Unité d'éclairage selon la revendication 10, **caractérisée en ce que** les tronçons de guidage (18, 19) ont une section transversale constante.

12. Unité d'éclairage selon l'une des revendications 1 à 11, **caractérisée en ce que** les broches de l'élément d'éclairage (1) sont formées par des éléments de contact (4) côté élément d'éclairage et par des broches de prolongation (5) reliées à celles-ci.

13. Unité d'éclairage selon la revendication 12, **caractérisée en ce que** les broches de prolongation (5) sont soudées aux éléments de contact (4).

14. Unité d'éclairage selon la revendication 12 ou 13, **caractérisée en ce que** les endroits de connexion (25) entre les éléments de contact (4) et les broches de prolongation (5) se trouvent dans les orifices de passage (14, 15) de l'élément de couplage (12) du support d'élément d'éclairage (2).

15. Unité d'éclairage selon l'une des revendications 12 à 14, **caractérisée en ce que** les broches de prolongation (5) pénètrent dans l'élément de couplage (12).

16. Unité d'éclairage selon l'une des revendications 1 à 15, **caractérisée en ce que** le support d'élément d'éclairage (2) est une partie moulée par injection.

17. Unité d'éclairage selon l'une des revendications 1 à 16, **caractérisée en ce qu'**au moins un joint (21) est moulé par injection sur le support d'élément d'éclairage (2).

18. Unité d'éclairage selon l'une des revendications 7 à 17, **caractérisée en ce que** le côté interne (26) du boîtier (12) du support d'élément d'éclairage (2) est une surface étanche pour le connecteur électrique.

19. Unité d'éclairage selon l'une des revendications 1 à 18, **caractérisée en ce que** le support d'élément d'éclairage (2) peut être fixé dans une unité structurale grâce à un raccord à baïonnette (24).

20. Unité d'éclairage selon l'une des revendications 1 à 19, **caractérisée en ce que** l'élément d'éclairage (1) est une ampoule HiPer (haute performance).
